# EUROPÄISCHE PATENTANMELDUNG

(11) **EP 0 282 715 A2**
(43) Veröffentlichungstag der Anmeldung: **21.09.1988**
(21) Anmeldenummer: 88101517.6
(22) Anmeldetag: 03.02.1988
(51) Int. Cl.: F27D 17/00, F27B 17/00

(54) **Verfahren zur Reduzierung der Schadstoffemissionswerte eines mit Schutzgas arbeitenden Erwärmungsofens**

(30) Priorität: 05.03.1987 DE 3707099
(71) Anmelder: Otto Junker GmbH, D-52152 Simmerath (DE)
(72) Erfinder: Kreitz, Werner, D-5107 Simmerath (DE)
(74) Vertreter: König, Werner, Dipl.-Ing.

(57) **Zusammenfassung**

Bei einem Verfahren zur Reduzierung der Schadstoffemissionswerte eines mit Schutzgas arbeitenden Erwärmungsofens, bei dem der Ofeninnenraum (1) mittels geschlossener Strahlrohre (3) beheizt wird, die wiederum durch von Brennern (4) erzeugte Heizgase erwärmt werden, wird verunreinigtes Schutzgas aus dem Ofeninnenraum abgeleitet und neben Heizgas und Verbrennungsluft dem Brenner (4) bzw. den Brennern zugeführt.

## Beschreibung

Die Erfindung betrifft ein Verfahren zur Reduzierung der Schadstoffemissionswerte eines mit Schutzgas arbeitenden Erwärmungsofens, bei dem ein Ofeninnenraum mittels geschlossener Strahlrohre beheizt wird, die wiederum durch von Brennern erzeugte Heißgase erwärmt werden.

Es ist bekannt, daß in Erwärmungsöfen beim Erwärmen von Werkstücken eine Oxidation der Werkstückoberfläche dadurch zu vermeiden ist, daß in den Ofeninnenraum Schutzgas eingeführt wird. Zur Beheizung des Ofeninnenraumes werden in solchen Fällen häufig Strahlrohre verwendet, durch die von Brennern erzeugte Heißgase hindurchgeleitet werden. Die Strahlrohre sind gegenüber dem Ofeninnenraum abgedichtet, so daß die Heißgase nicht in die Ofenatmosphäre gelangen können.

Während des Erwärmungsprozesses wird das in den Ofeninnenraum eingeleitete Schutzgas durch Gase und Dämpfe, die von der Oberfläche des zu erwärmenden Gutes in den Ofeninnenraum abgegeben werden, verunreinigt. Um eine Beeinträchtigung der Gutoberfläche zu vermeiden, muß ständig eine bestimmte Menge von verunreinigtem Schutzgas aus dem Ofeninnenraum abgeführt und durch reines Schutzgas ausgeglichen werden.

Es ist weiter bekannt, die abzuführende Menge des verunreinigten Schutzgases mit Hilfe eines Ventilators und einer in eine Schutzgasableitung eingebauten Regelklappe zu bemessen. Die Regelklappe kann dabei über einen Druckregler in Abhängigkeit vom Gasdruck des Ofeninnenraums gesteuert werden.

Je nach der Zusammensetzung des Schutzgases sowie der darin enthaltenen Verunreinigungen, z. B. organische Gase und Dämpfe, können die Schadstoffemissionswerte, z. B. der CO-Gehalt und die Kohlenwasserstoff-Anteile der verunreinigten Schutzgase, unzulässig hoch sein. Um dadurch sich ergebende Umweltbelastungen zu vermeiden, ist es bekannt, aufwendige Nachverbrennungseinrichtungen für das verunreinigte Schutzgas einzusetzen.

Der Erfindung liegt nun die Aufgabe zugrunde, ein Verfahren der eingangs erwähnten Art anzugeben, bei dem die Abgaswerte so gering gehalten werden, daß unzulässige Belastungen der Umwelt sich nicht ergeben. Ferner soll der technische Aufwand zur Reinigung der verunreinigten Schutzgase reduziert werden.

Diese Aufgabe wird bei einem Verfahren der eingangs erwähnten Art erfindungsgemäß dadurch gelöst, daß verunreinigtes Schutzgas aus dem Ofeninnenraum abgeleitet und neben Heizgas und Verbrennungsluft dem zur Erzeugung der Heißluft verwendeten Brenner bzw. den Brennern zugeführt wird. Auf diese Weise werden Verunreinigungen der Schuzgase verbrannt und damit in ihrer Umweltbelastung erheblich reduziert. Zu dem werden die Energieinhalte des verunreinigten Schutzgases nutzbar gemacht. Dies kann ohne zusätliche Nachverbrennungseinrichtungen geschehen.

Weiterbildungen des erfindungsgemäßen Verfahrens sind Gegenstand von Unteransprüchen.

Anhand einer Zeichnung wird das erfindungsgemäße Verfahren anhand eines Ausführungsbeispiels erläutert.

Es ist ein zu beheizender Ofeninnenraum 1 dargestellt, der durch eine Ofenwand 2 begrenzt ist. Zum Erwärmen des Ofeninnenraums 1 dient ein Strahlrohr 3, das wiederum mit Hilfe von durch einen Brenner 4 erzeugten Heißgasen erwärmt wird. Die Heißgase durchströmen das Strahlrohr 3 in Richtung der Pfeile 5.

Aus Gründen der Übersichtlichkeit der Darstellung ist nur ein Strahlrohr 3 gezeichnet. Auf die Darstellung der Zündregelung des Brenners 4 sowie die üblichen Gasfilter, Zähler usw. wurde verzichtet.

Über eine Gaszuführungsleitung 6, einen Absperrhahn 7, ein Gasregelventil 8 und eine einstellbare Drosselvorrichtung 9 wird der Brenner 4 mit brennbarem Gas versorgt. Die erfoderliche Verbrennunsluft wird über eine Luftzuführungsleitung 10, einen Absperrhahn 11, eine Luftdrosselvorrichtung 12, ein Verbrennungsluftventil 13 und eine Verbrennungsluftleitung 14 dem Brenner 4 zugeführt.

Durch das Strahlrohr 3 hindurchgeleitete Heißgase werden über eine Abgassammelleitung 15 in die freie Atmosphäre abgeführt.

Der Ofeninnenraum 1 wird über eine Schutzgaszuführungsleitung 16, einen Absperrhahn 17, einen Druckregler 18 und eine Regelklappe 19, die über einen Motorantrieb 20 betätigt wird, mit Schutzgas gefüllt.

In den Ofeninnenraum 1 mündet eine Schutzgas-Abzugsleitung 21, die über einen Ventilator 22, eine Drosselklappe 23 mit Motorantrieb 24 sowie eine Drossel 25 an die Verbrennungsluftleitung 14 angeschlossen ist. Über die Schutzgasabzugsleitung 21 wird aus dem Ofeninnenraum 1 eine bestimmte Menge von mit Verunreinigungen versehenem Schutzgas entnommen und der Verbrennungsluftleitung 14 zugeführt. Hat der Erwärmungsofen mehrere Brenner 4, so kann das über die Schutzgasabzugsleitung 21 im Ofeninnenraum 1 entnommene verunreinigte Schutzgas jedem dieser Brenner über je eine Drossel 25 zugeführt werden. Damit kann die Zufuhr des verunreinigten Schutzgases zu jedem Brenner getrennt eingestellt werden.

Der Motorantrieb 24 der einstellbaren Drosselklappe 23 wird über eine mit dem Ofeninnenraum 1 in Verbindung stehende Drucksonde 27, über einen damit verbundenen Meßumformer 28 und über einen Ofendruckregler 29 betätigt bzw. geregelt.

Bei Anwendung des erfindungsgemäßen Verfahrens wird auf sehr einfache Weise ein zu hoher Schadstoffausstoß der Ofenanlage vermieden, ohne daß besondere Nachverbrennungseinrichtungen eingesetzt werden müssen. Zwar wird durch dieses Verfahren der feuerungstechnische Wirkungsgrad geringfügig herabgesetzt. Die mit dem vorgeschlagenen Verfahren erzielten Vorteile wiegen diesen geringfügigen Nachteil bei weitem auf.

## Patentansprüche

1. Verfahren zur Reduzierung der Schadstoffemissionswerte eines mit Schutzgas arbeitenden Erwärmungsofens, bei dem ein Ofeninnenraum mittels geschlossener Strahlrohre beheizt wird, die wiederum durch von Brennern erzeugte Heißgase erwärmt werden, **dadurch gekennzeichnet**, daß verunreinigtes Schutzgas aus dem Ofeninnenraum abgeleitet und neben Heizgas und Verbrennungsluft dem zur Erzeugung der Heißluft verwendeten Brenner bzw. den Brennern zugeführt wird.

2. Verfahren nach Anspruch 1, dadurch gekennzeichnet, daß das verunreinigte Schutzgas der Verbrennungsluft beigemischt wird.

3. Verfahren nach Anspruch 1 oder 2, dadurch gekennzeichnet, daß die Menge des aus dem Ofeninnenraum abgeleiteten verunreinigten Schutzgases über eine Drosselklappe gesteuert wird und daß verunreinigtes Schutzgas der Verbrennungsluftleitung zugeführt wird.
